# EUROPÄISCHE PATENTSCHRIFT

(11) **EP 1 170 238 B1**
(45) Veröffentlichungstag und Bekanntmachung des Hinweises auf die Patenterteilung: **02.11.2005**
(21) Anmeldenummer: 01108977.8
(22) Anmeldetag: 11.04.2001
(51) Int. Cl.: B65H 15/00

(54) **Wendeeinrichtung**
Turning device
Dispositif de retournement

(30) Priorität: 18.05.2000 DE 10024091; 01.12.2000 DE 10059913
(43) Veröffentlichungstag der Anmeldung: 09.01.2002
(73) Patentinhaber: EASTMAN KODAK COMPANY, Rochester, New York 14650 (US)
(72) Erfinder: Neumann, Norbert, 24259 Westensee/Brux (DE)
(74) Vertreter: Lauerwald, Jörg

(56) Entgegenhaltungen:
- EP-A- 0 160 739
- DE-A- 2 907 110
- DE-B- 1 181 721
- US-A- 1 688 459
- US-A- 4 690 268

## Beschreibung

Die Erfindung betrifft eine Wendeeinrichtung für dünnes flächiges Gut, insbesondere für Drucksubstrate in einer drucktechnischen Maschine, mit über jeweils zwei Umlenkrollen gelegte Riemen, die zwischen den Umlenkrollen gemeinsam um 180° geschränkt sind, wobei in Transportrichtung gesehen nach dem Schränkungsbereich mindestens drei Führungsrollen an den tragenden Trums der Riemen in alternierender Anordnung angebracht sind.

Derartige Wendeeinrichtungen sind insbesondere für die Handhabung von Drucksubstraten bekannt, beispielsweise in Druckmaschinen. In diesen werden mit einer derartigen Wendeeinrichtung die Drucksubstrate zur beidseitigen Bedruckung gewendet. Es sind jedoch auch andere Anwendungen denkbar, beispielsweise in der Weiterverarbeitung der Drucksubstrate nach der Bedruckung.

Eine Wendeeinrichtung der eingangs genannten Art ist aus der DE 29 07 110 C2 bekannt. Dabei handelt es sich um die Wendeeinrichtung einer Falzmaschine. Das Problem bei derartigen Wendeeinrichtungen besteht in einem exakten Transport des Gutes, wobei dieses nach der Wendung möglichst exakt positioniert sein sollte. Dies ist insbesondere für Wendeeinrichtungen in Druckmaschinen, die für Wiederdruck eingerichtet sind, eine für die Druckqualität wesentliche Anforderung. Dazu sollte vermieden werden, daß das Gut seine Ausrichtung verliert. Deshalb muß das Gut zwischen den Riemen sicher gehalten werden und es muß gewährleistet sein, daß die Riemen sich nicht durch Querkräfte, insbesondere infolge des Guttransportes aus ihrer Sollposition bewegen.

Aus der DE 24 44 697 A1 ist eine Wendeeinrichtung für Röntgenfilmblätter bekannt, die mit Transportwalzen ausgestattet ist. Diese sorgen dafür, daß die Röntgenfilmblätter durch die alternierende Anbringung der Transportwalzen mit einer ausreichenden Haltekraft beaufschlagt sind. Allerdings liegen die Röntgenfilmblätter völlig zwischen den Transportbändern und diese sind in der Ausführungsform mit der Wendung an einer Seite miteinander verbunden, da die zwei Transportbänder durch mittiges Falten einer Stoffbahn entstehen. Auf diese Weise können Querkräfte nicht derart auf die Transportbänder wirken, daß sich diese durch die Querkräfte aus ihrer Sollposition, insbesondere ihrer gegenseitigen Relativlage herausbewegen können. Bei einer Wendeeinrichtung der eingangs genannten Art können jedoch die Transportbänder nicht in der genannten Art miteinander verbunden sein, da das zu transportierende Gut an der Stelle des Zusammenlaufens der umlaufenden Riemen aufgenommen wird und an der Stelle des Auseinanderlaufens der Riemen die Wendeeinrichtung wieder verläßt.

Aus der DE-A-1 181 721 ist weiterhin eine Wendeeinrichtung der eingangs genannten Art bekannt, welche als Briefwender für Stempelmaschinen dient. Dort sind zur Unterstützung der überkreuzten Führung der Förderbänder zwei Hilfsrollen vorgesehen, die nach dem Kreuzungspunkt oberhalb des einen Bandes und unterhalb des zweiten Bandes angeordnet sind. In der Zeichnung sind diese Hilfsrollen mit Krägen versehen, die jedoch wegen der dargestellten Freiräume im Normalbetrieb keine Haltefunktion für die Förderbänder haben können. Diese Wendeeinrichtung mit dem Zweck, Briefe einer Stempelmaschine zuzuführen, hat keine mit drucktechnischen oder ähnlichen Maschinen vergleichbaren Anforderungen an die Präzision der Positionierung des Gutes. Da beim Abstempeln von Briefen nur die Briefmarken getroffen werden müssen, sind selbst einige Millimeter Abweichung unschädlich. Es bedarf daher auch keiner besonderen Haltefunktion für die Förderbänder, um das Gut exakter führen zu können. Im Gegensatz dazu liegen die Präzisionsanforderungen im Bereich drucktechnischer und ähnlicher Maschinen im Bereich von Zehntelmillimetern.

Der Erfindung liegt daher die Aufgabe zugrunde, eine Wendeeinrichtung der eingangs genannten Art derart auszugestalten, daß das Gut und die Riemen sich exakt in ihren Sollpositionen bewegen.

Die Aufgabe wird erfindungsgemäß dadurch gelöst, daß mindestens eine der Führungsrollen an mindestens einer Seite einen Haltekragen mit einer Anlage eines Riemens an der Haltefläche des Haltekragens aufweist.

Durch die erfindungsgemäße Maßnahme wird das Gut sicher zwischen den dem Guttransport dienenden Trums der Riemen gehalten, wobei der mindestens eine Haltekragen an einer oder mehreren Führungsrollen angebracht ist, um den Lauf und die Haltekraft der Riemen auch zwischen den Umlenkrollen zu stabilisieren. Dabei ist es zweckmäßig, den Haltekragen auf der Seite der Rollen anzubringen, auf der mit Querkräften gerechnet werden muß, welche einen oder beide Riemen seitlich auslenken können. Insbesondere, wenn eine Wendeeinrichtung größere, schwerere flächige Güter mit einem weiten Überstand über die Riemen mit hoher Geschwindigkeit wenden muß, ist mindestens ein derartiger Haltekragen erforderlich. Diese Anforderungen bestehen vor allem bei den Wendeeinrichtungen von Druckmaschinen.

Weiterbildungen der Erfindung dienen der Optimierung der Präzision der Wendung des Gutes, indem sie Haltekräfte aufbringen, wo diese für einen sicheren Halt des Gutes erforderlich sind und Querkräfte auffangen, wo diese auftreten.

Eine Ausgestaltung der Erfindung sieht vor, daß sich ein Haltekragen auf der Seite befindet, auf der sich der äußere Rand des Gutes nach dem Schränkungsbereich nach oben bewegt. Dabei weist zweckmäßigerweise die zweite obere Führungsrolle nach dem Schränkungsbereich einen Haltekragen auf, da dort die größte Querkraft durch die Schräglage des Gutes auftritt. In der Regel ist es ausreichend, wenn nach dem Schränkungsbereich zwei obere und eine untere Führungsrolle angeordnet sind.

Damit das Gut mit ausreichenden Kräften zwischen den Riemen gehalten ist, wird vorgeschlagen, daß die Führungsrollen derart an die Riemen anliegen, daß diese aus der linearen Richtung ausgelenkt sind.

Außer den Führungsrollen nach dem Schränkungsbereich kann auch vorgesehen sein, daß im oder vor dem Schränkungsbereich mindestens eine Führungsrolle angeordnet ist. Dabei ist zweckmäßigerweise eine Führungsrolle unter den tragenden Trums der Riemen angeordnet, um einen sauberen Lauf der Riemen und eine gewisse Anpreßkraft für das Gut zu gewährleisten. Auch kann auf diese Weise ein Durchhängen der Riemen in Folge des Gewichts des Gutes vermieden werden.

Soll ein Gut gewendet werden, das im größeren Maß über die Riemen übersteht, wie dies normalerweise bei Drucksubstraten der Fall ist, so ist es zusätzlich zweckmäßig, wenn mindestens eine Leiteinrichtung angeordnet ist, die das Gut an mindestens einer Außenseite führt. So kann eine Leiteinrichtung für die Führung des äußeren Randes, der sich nach dem Schränkungsbereich nach unten bewegt, angeordnet werden. Dies ist insbesondere bei härteren, steiferen Papieren oder ähnlichen Gütern zweckmäßig, damit diese am Ende der Wendeeinrichtung zuverlässig die Ebene für den Weitertransport erreichen. Eine Leiteinrichtung kann weiterhin derart ausgebildet sein, daß sie den äußeren Rand zum Zenit der Wendung anhebt. Dies ist insbesondere bei biegsamen Papieren zweckmäßig, damit diese trotz Neigung zur Durchbiegung sicher und rechtzeitig zur anderen Seite gebracht werden können. Die beiden letztgenannten Leiteinrichtungen sind zweckmäßigerweise als durchgehende Leitschiene ausgebildet, beispielsweise in Form eines stabilen Drahtes, der entsprechend dem Bewegungsverlauf des Gutes gebogen und angeordnet ist.

Für den Rand des Gutes, der sich nach unten bewegt, um dann nach der Wendung wieder auf die horizontale Ebene angehoben zu werden, ist es zweckmäßig, wenn eine Leiteinrichtung vorgesehen ist, die den sich gegen Ende der Wendung nach oben bewegenden Rand auf die horizontale Ebene anhebt. Weiterhin sollte noch eine Leiteinrichtung angeordnet sein, die den sich gegen Ende der Wendung nach unten bewegenden Rand in der horizontalen Ebene stützt. Es handelt sich dabei um den Rand, der durch den Zenit geht, und der sich nicht unter die horizontale Ebene bewegen sollte, damit das Gut sicher weitertransportiert werden kann.

Dabei können die Leiteinrichtungen auf verschiedenste Weise ausgebildet werden. Beispielsweise kann es sich bei den beiden letztgenannten um entsprechend ausgestaltete Gleitflächen handeln. Selbstverständlich sind jedoch noch andere Ausgestaltungen denkbar.

Als Riemen können verschiedenste Arten von Riemen eingesetzt werden. Es kann sich dabei um Flachriemen, auch um breiter ausgestaltete Flachriemen handeln, oder es ist auch möglich, mehrere parallel laufende Riemen vorzusehen. Eine bevorzugte Ausführungsform sieht jedoch vor, daß die Riemen als Keilriemen ausgebildet sind, da diese eine hohe Stabilität aufweisen. Zumindest für den letztgenannten Vorschlag ist es zweckmäßig, wenn die Umlenkrollen zumindest dort, wo sie als Antriebsrollen dienen, mit beidseitigen Haltekrägen ausgestattet sind. Dadurch ist eine hohe Kraftübertragung möglich. Sowohl die Umlenkrollen als auch weitere Rollen können derart ausgestaltet sein, daß die Haltekrägen gegenüber den Rollen frei drehbar ausgestaltet sind. Auf diese Weise können die Riemen geführt werden, ohne daß im Bereich der Haltekrägen eine erhöhte Reibung zwischen denselben und den Riemen auftreten. Dadurch wird der Verschleiß gering gehalten.

Da sich die Riemen durch die Schränkung verformen, und insbesondere Keilriemen durch diese Verformung verschiedene Winkelstellungen ihrer Flanken in verschiedenen Verformungsbereichen aufweisen, ist es zweckmäßig, wenn die Winkel der Halteflächen der Haltekrägen an die Winkelstellung der Flanken der Riemen am Ort der jeweiligen Rolle angepaßt sind. So konnte beispielsweise festgestellt werden, daß der Winkel der Flanken der Keilriemen im Bereich der Haltekrägen der Umlenkrollen 25° betrug und durch die Schränkung der Keilriemen in verschiedenen Bereichen der Wendeeinrichtung die Flanken einen Winkel von 34° aufwiesen. Wird diese Tatsache bei der Ausgestaltung der Halteflächen der Haltekrägen berücksichtigt, so kommt es zu einer sauberen Anlage der Riemen an diese Halteflächen und dadurch zu einem sauberen, präzisen und verschleißfreien Lauf der Riemen.

Zusätzlich zu den vorgenannten Rollen können noch ein oder mehrere zusätzliche Weghalterollen für die Riemen angeordnet sein. Um die Riemen gut zu führen, ist es dabei zweckmäßig, wenn eine oder mehreren Weghalterollen beidseitig Haltekrägen aufweisen. Dabei kann vorgesehen sein, daß mindestens eine Weghalterolle an den das Gut führenden Trums der Riemen angeordnet sind, oder wenn eine oder mehrere Weghalterollen an den rückführenden Trums der Riemen angeordnet sind. Im letzteren Fall kann die mindestens eine Weghalterolle derart angeordnet sein, daß sie eine Kollision des Gutes mit den rückführenden Trums der Riemen verhindert.

Die Erfindung wird nachfolgend anhand der Zeichnung erläutert. Es zeigen
- **Fig. 1**: ein Ausführungsbeispiel der Erfindung in Seitenansicht,
- **Fig. 2**: eine Einzelheit der Fig. 1,
- **Fig. 3**: eine weitere Einzelheit der Fig. 1,
- **Fig. 4**: ein weiteres Ausführungsbeispiel der Erfindung in perspektivischer Ansicht und
- **Fig. 5**: eine Druckmaschine mit einer Wendeeinrichtung.

**Fig. 1** zeigt ein Ausführungsbeispiel der erfindungsgemäßen Wendeeinrichtung 1 in Seitenansicht. Ein dünnes, flächiges Gut 2, beispielsweise ein Drucksubstrat, wird in Richtung des Pfeils 9 der Wendeeinrichtung 1 zugeführt. Der Transport und die Wendung erfolgen mittels zweier Riemen 7, 8, die derart einander zugeordnet sind, daß zwei Trums 7' und 8' in Richtung des Pfeils 9 verlaufen und dabei das dünne flächige Gut 2 transportieren. Dabei sind die Riemen 7 und 8 derart geschränkt, daß sich vor einem Schränkungsbereich 10 das Trum 7' oben und das Trum 8' unten und nach den Schränkungsbereich 10 das Trum 8' oben und das Trum 7' unten befinden. Durch diese Schränkung der Riemen 7 und 8 wird das zwischen den Trums 7' und 8' gehaltene Gut 2 um 180° gewendet, so daß nach der Wendung die beiden äußeren Ränder 16, 16' (siehe Fig. 4) vertauscht sind und sich die vorherige Unterseite oben befindet.

Die Riemen 7 und 8 werden durch Umlenkrollen 3, 4, 5 und 6 getragen. Dabei wird der Riemen 7 durch eine obere Umlenkrolle 3 und eine untere Umlenkrolle 4 getragen. Zwischen der Unterseite der Umlenkrolle 3 und der Oberseite der Umlenkrolle 4 verläuft das das Gut 2 führende Trum 7' und von der Unterseite der Umlenkrolle 4 zur Oberseite der Umlenkrolle 3 verläuft das rückführende Trum 7". Entsprechend verläuft von der unteren Umlenkrolle 5 oben zur oberen Umlenkrolle 6 unten das das Gut 2 führende Trum 8' des Riemens 8 und von der Oberseite der Umlenkrolle 6 zur Unterseite der Umlenkrolle 5 das rückführende Trum 8" des Riemens 8. Dabei sind selbstverständlich Maßnahmen erforderlich, damit die rückführenden Trums 7" und 8" nicht aneinander oder an den hinführenden Trums 7' und 8' reiben. Beispielsweise kann dafür eine leichte Schrägstellung der Umlenkrollen 3, 4, 5 und 6 dienen. Auch können zu diesem Zweck Weghalterollen 24 eingesetzt werden, die zweckmäßigerweise zwei Haltekrägen 14 aufweisen und beispielsweise ein rückführendes Trum 8" nach vorne und das andere rückführende Trum 7" nach hinten auslenken. Es wurde beispielhaft lediglich eine Weghalterolle 24 eingezeichnet, es können selbstverständlich an allen Trums 7', 7", 8', 8" ein oder mehrere Weghalterollen 24 vorgesehen sein.

Da bei einer derartigen Wendung das Problem besteht, daß Güter 2 sicher gehalten werden müssen und bei der Wendung parallel zur Transportrichtung 9 ausgerichtet bleiben müssen, wird vorgeschlagen, daß mindestens drei Führungsrollen 11, 12 und 13 nach dem Schränkungsbereich 10 angeordnet sind. Dabei werden die Führungsrollen 11, 12, 13 alternierend an den Trums 7' und 8' derart angeordnet, daß sie die Riemen 7 und 8 in geringem Maß aus der linearen Richtung auslenken, so daß die Anpreßkraft dieser Trums 7' und 8' auf die Güter 2 erhöht wird.

Da das sich wendende Gut 2 die Riemen 7 und 8 mit Querkräften beaufschlagt, wird vorgeschlagen mindestens eine der Führungsrollen 11, 12, 13 mit mindestens einem Haltekragen 14 auszustatten. Vorzugsweise werden die Führungsrollen 11, 12, 13 derart angeordnet, daß sich im oberen Bereich zwei Führungsrollen 11 und 13 befinden und dazwischen eine untere Führungsrolle 12 angeordnet ist. Die zweite obere Führungsrolle 13 ist mit einem Haltekragen 14 im hinteren Bereich ausgestattet, also auf der Seite 15 (siehe Fig. 4), auf der sich der äußere Rand 16 eines Gutes 2 nach dem Schränkungsbereich 10 nach oben bewegt. Auf diese Weise wird gewährleistet, daß die absolute Positionierung und die gegenseitigen Relativpositionen der Trums 7' und 8' erhalten bleiben und damit auch die Positionierung des dünnen flächigen Gutes 2.

**Fig. 2** zeigt eine Einzelheit der Fig. 1 und zwar die Führungsrolle 13 mit dem Haltekragen 14. Dabei muß beim Winkel α der Haltefläche 22 des Haltekragens 14 beachtet werden, daß dieser mit der Winkelstellung β der Flanken 23 der Riemen 7, 8, den diese an der Führungsrolle 13 aufweisen, übereinstimmt. Durch die Schränkung ist jedoch die Winkelstellung β der Flanken 23 der Riemen 7, 8 unterschiedlich. Deshalb muß auch der Winkel α der Halteflächen 22 der Führungsrolle 13 oder einer anderen Rolle 3, 4, 5, 6, 11, 12, 13, 18, 24, die mit einem Haltekragen 14 ausgestattet ist, unterschiedlich sein und dem jeweiligen Winkel β der Flanken 23 der Riemen 7, 8 entsprechen, je nach dem, an welcher Stelle eines Riemens 7 oder 8 eine derartige Führungsrolle 11, 12, 13, 18 oder auch eine Umlenk- 3, 4, 5, 6 oder Weghalterolle 24 angeordnet ist.

**Fig. 3** zeigt eine weitere Einzelheit der Fig. 1, nämlich die Anordnung der Führungsrollen 11, 12 und 13. Diese Anordnung erfolgt derart, daß die das Gut 2 führenden Trums 7' und 8' der Riemen 7, 8, aus der linearen Richtung 25 ausgelenkt sind. Die lineare Richtung ist mit der strichpunktierten Linie 25 symbolisiert. In der Darstellung liegen die Trums 7' und 8' unmittelbar aneinander. Wird ein Gut 2 transportiert, so befindet sich dieses zwischen den Trums 7' und 8'. Derartige Führungsrollen 11, 12 und 13 sind insbesondere zur Gewährleistung einer ausreichenden Haltekraft zweckmäßig, wenn kurz hintereinander mehrere flächige Güter 2 transportiert werden, wie dies bei der Wendeeinrichtung 1 von Druckmaschinen 26 (siehe Fig. 5) der Fall ist.

**Fig. 4** zeigt ein weiteres Ausführungsbeispiel der erfindungsgemäßen Wendeeinrichtung 1 in perspektivischer Ansicht. Bezüglich der identischen Bezugszeichen wird auf die obige Beschreibung verwiesen. Durch die perspektivische Darstellung ist sichtbar, wie sich die Wendung eines Gutes 2 in Richtung der Pfeile 17 vollzieht. Dabei bewegt sich der zu Beginn der Wendeeinrichtung 1 hintere äußere Rand 16' nach oben, also zum Zenit, und der vordere äußere Rand 16 ist im Schränkungsbereich 10 unten. Danach bewegt sich der obere äußere Rand 16' nach vorne und unten und der untere äußere Rand 16 nach hinten und oben, so daß am Ende der Wendeeinrichtung 1 der vormals hintere äußere Rand 16' vorne liegt und der ehemals vordere äußere Rand 16 hinten liegt.

Der Unterstützung dieser Wendung dienen Leiteinrichtungen 19, 20 und 21. Eine Leiteinrichtung 19 dient der Führung des Randes 16' des Gutes 2, wobei diese Leiteinrichtung 19 an der Seite 15, an der sich der äußere Rand 16' des Gutes 2 nach oben bewegt, beginnt und sich dann derart nach vorne und in Richtung des Endes der Wendeeinrichtung 1 erstreckt, daß der äußere Rand 16' bis zur Endposition des Gutes 2, wenn dieses die Wendeeinrichtung 1 verläßt, geführt wird. Es ist dabei lediglich der Verlauf der Leiteinrichtung 19 eingezeichnet, die Befestigung derselben wurde zur Vereinfachung weggelassen. Wesentlich ist, daß die Leiteinrichtung 19 sich an der Seite 15 so weit nach hinten erstreckt und derart befestigt ist, daß die Befestigung die Wendung des Gutes 2 nicht behindert.

Eine weitere Leiteinrichtung 20 dient dazu, daß der äußere Rand 16, der sich nach dem Schränkungsbereich 10 nach oben bewegt, geführt wird bis das Gut 2 die Endposition erreicht hat. Dabei gleitet der Rand 16 beziehungsweise der an den Rand 16 anschließende Bereich des Gutes 2 auf der Leiteinrichtung 20 bis zur Erreichung der horizontalen Ebene nach oben.

Die dritte Leiteinrichtung 21 dient dazu, daß sie den Rand 16' gegen Ende der Wendung stützt, so daß dieser nicht nach unten hängen kann. Dabei geht diese Leiteinrichtung 21 so weit nach außen, daß sie bis zum Rand 16' reicht. Sie wurde, wie die schraffierte Fläche zeigt, abgeschnitten, um die untere Umlenkrolle 4 nicht völlig zu verdecken.

Das Ausführungsbeispiel der Fig. 4 zeigt noch, daß auch die Umlenkrollen 3, 4, 5 und 6 mit jeweils zwei Haltekrägen 14 ausgestattet sind, um eine sichere Führung der als Keilriemen ausgebildeten Riemen 7 und 8 zu gewährleisten.

**Fig. 5** zeigt eine Druckmaschine 26 mit einer Wendeeinrichtung 1. Eine derartige Druckmaschine 26 weist einen Bildübertragungsbereich 32 auf, in dem mittels mehrerer Druckmodule 27, 27', 27", 27'" Teilfarbenbilder auf die Drucksubstrate 2 übertragen werden. Die Drucksubstrate 2 kommen beispielsweise von einer Zuführung 29 aus einem nicht dargestellten Vorratsbehälter für Drucksubstrate 2. Dabei werden die Drucksubstrate 2 von einem Papierpfad 28 geführt. Nach dem Bildübertragungsbereich 32 befindet sich im Papierpfad 28 eine Weiche 30, um die Drucksubstrate 2 an einen Ausleger 31 zu geben oder sie für den Widerdruck erneut dem Bildübertragungsbereich 32 zuzuführen. Dazu führt ein Papierpfad 28 von der Weiche 30 zurück zu dem Bildübertragungsbereich 32. An diesem zurückführenden Papierpfad 28 ist eine Wendeeinrichtung 1 angeordnet, die dafür sorgt, daß die Drucksubstrate 2 gewendet werden, wodurch jetzt die Rückseite der Drucksubstrate 2 den Druckmodulen 27, 27', 27", 27"' zugewandt ist und bedruckt werden kann.

Selbstverständlich sind die Ausführungsbeispiele nur eine Auswahl möglicher Realisierungen der Erfindung. Es kann auch vorgesehen sein, daß das Gut 2 mittels Flachriemen 7, 8 geführt wird oder es ist möglich, zwei oder mehrere parallel laufende Riemen 7, 8 anzuordnen, die an die Stelle der einzeln angeordneten Riemen 7 und 8 treten und die dann gemeinsam die Güter 2 führen, halten und wenden. Auch können die Leiteinrichtungen 19, 20 und 21 auf verschiedenste Weise ausgestaltet werden. Es kann sich um Drähte, Schienen oder auch Flächen handeln. Auch sind verschiedene Kombinationen der einzelnen Merkmale der beschriebenen sowie der dargestellten Ausgestaltungen möglich.

### Bezugszeichenliste

- 1: Wendeeinrichtung
- 2: dünnes flächiges Gut (Drucksubstrat)
- 3: obere Umlenkrolle des Riemens 7
- 4: untere Umlenkrolle des Riemens 7
- 5: untere Umlenkrolle des Riemens 8
- 6: obere Umlenkrolle des Riemens 8
- 7: Riemen, der das Gut vor der Wendung an der Oberseite trägt
- 7': Trum des Riemens 7 in Transportrichtung verlaufend
- 7": rückführendes Trum des Riemens 7
- 8: Riemen, der das Gut vor der Wendung an der Unterseite trägt
- 8': Trum des Riemens 8 in Transportrichtung verlaufend
- 8": rückführendes Trum des Riemens 8
- 9: Pfeil: Transportrichtung
- 10: Schränkungsbereich
- 11: erste obere Führungsrolle nach dem Schränkungsbereich
- 12: untere Führungsrolle nach dem Schränkungsbereich
- 13: zweite obere Führungsrolle nach dem Schränkungsbereich
- 14: Haltekragen
- 15: Seite, an der sich der äußere Rand des Gutes nach dem Schränkungsbereich nach oben bewegt
- 16, 16': äußere Ränder des Gutes
- 16: äußerer Rand, der sich nach dem Schränkungsbereich nach oben bewegt
- 16': äußerer Rand, der den Zenit durchschreitet und sich nach dem Schränkungsbereich nach unten bewegt
- 17: Pfeile: Richtung der Wendung
- 18: Führungsrolle vor dem Schränkungsbereich
- 19: Leiteinrichtung, die den Rand 16' des Gutes führt
- 20: Leiteinrichtung, die den Rand 16 des Gutes führt
- 21: Leiteinrichtung, die den Rand 16'gegen Ende der Wendung stützt
- 22: Halteflächen der Haltekrägen 14
- 23: Flanken der Riemen
- 24: Weghalterolle
- 25: lineare Richtung
- 26: Druckmaschine
- 27, 27', 27", 27'": Druckmodule
- 28: Papierpfad
- 29: Zuführung von einem Vorratsbehälter
- 30: Weiche
- 31: Ausleger
- 32: Bildübertragungsbereich
- α: Winkel der Halteflächen 22
- β: Winkelstellung der Flanken der Riemen am Ort der jeweiligen Rolle 3, 4, 5, 6, 11, 12, 13, 18 oder 24

## Patentansprüche

1. Wendeeinrichtung (1) für dünnes flächiges Gut (2), insbesondere für Drucksubstrate in einer drucktechnischen Maschine, mit über jeweils zwei Umlenkrollen (3, 4, 5, 6) gelegte Riemen (7, 8), die zwischen den Umlenkrollen (3, 4, 5, 6) gemeinsam um 180° geschränkt sind, wobei in Transportrichtung (9) gesehen nach dem Schränkungsbereich (10) mindestens drei Führungsrollen (11, 12, 13) an den tragenden Trums (7', 8') der Riemen (7, 8) in alternierender Anordnung angebracht sind,
**dadurch gekennzeichnet,**
**daß** dabei mindestens eine der Führungsrollen (11, 12, 13) an mindestens einer Seite einen Haltekragen (14) mit einer Anlage eines Riemens (7, 8) an der Haltefläche (22) des Haltekragens (14) aufweist.

2. Wendeeinrichtung nach Anspruch 1,
**dadurch gekennzeichnet,**
**daß** sich ein Haltekragen (14) auf der Seite (15) befindet, auf der sich der äußere Rand (16) des Gutes (2) nach dem Schränkungsbereich (10) nach oben bewegt.

3. Wendeeinrichtung nach Anspruch 2,
**dadurch gekennzeichnet,**
**daß** die zweite obere Führungsrolle (13) nach dem Schränkungsbereich (10) einen Haltekragen (14) aufweist.

4. Wendeeinrichtung nach Anspruch 1, 2 oder 3,
**dadurch gekennzeichnet,**
**daß** nach dem Schränkungsbereich (10) zwei obere (11, 13) und eine untere Führungsrolle (12) angeordnet sind.

5. Wendeeinrichtung nach einem der Ansprüche 1 bis 4,
**dadurch gekennzeichnet,**
**daß** die Führungsrollen (11, 12, 13) derart an die Riemen (7, 8) anliegen, daß diese aus der linearen Richtung (25) ausgelenkt sind.

6. Wendeeinrichtung nach einem der Ansprüche 1 bis 5,
**dadurch gekennzeichnet,**
**daß** auch im oder vor dem Schränkungsbereich (10) mindestens eine Führungsrolle (18) angeordnet ist.

7. Wendeeinrichtung nach Anspruch 6,
**dadurch gekennzeichnet,**
**daß** die Führungsrolle (18) unter den tragenden Trums (7', 8') der Riemen (7, 8) angeordnet ist.

8. Wendeeinrichtung nach einem der Ansprüche 1 bis 7,
**dadurch gekennzeichnet,**
**daß** mindestens eine Leiteinrichtung (19, 20, 21) angeordnet ist, die das Gut (2) an mindestens einer Außenseite (16, 16') führt.

9. Wendeeinrichtung nach Anspruch 8,
**dadurch gekennzeichnet,**
**daß** eine Leiteinrichtung (19) für die Führung des äußeren Randes (16'), der sich nach dem Schränkungsbereich (10) nach unten bewegt, angeordnet ist.

10. Wendeeinrichtung nach Anspruch 8 oder 9,
**dadurch gekennzeichnet,**
**daß** eine Leiteinrichtung (19) derart ausgebildet ist, daß sie den äußeren Rand (16') zum Zenit anhebt.

11. Wendeeinrichtung nach einem der Ansprüche 8 bis 10,
**dadurch gekennzeichnet,**
**daß** eine Leiteinrichtung (20) vorgesehen ist, die den sich gegen Ende der Wendung nach oben bewegenden Rand (16) auf die horizontale Ebene anhebt.

12. Wendeeinrichtung nach einem der Ansprüche 8 bis 11,
**dadurch gekennzeichnet,**
**daß** eine Leiteinrichtung (21) angeordnet ist, die den sich gegen Ende der Wendung nach unten bewegenden Rand (16') in der horizontalen Ebene stützt.

13. Wendeeinrichtung nach einem der Ansprüche 1 bis 12,
**dadurch gekennzeichnet,**
**daß** die Riemen (7, 8) als Keilriemen ausgebildet sind.

14. Wendeeinrichtung nach einem der Ansprüche 1 bis 13,
**dadurch gekennzeichnet,**
**daß** die Umlenkrollen (3, 4, 5, 6) zumindest dort, wo sie als Antriebsrollen dienen, mit beidseitigen Haltekrägen (14) ausgestattet sind.

15. Wendeeinrichtung nach einem der Ansprüche 1 bis 14,
**dadurch gekennzeichnet,**
**daß** Haltekrägen (14) gegenüber Rollen (3, 4, 5, 6, 11, 12, 13, 18, 24) frei drehbar ausgestaltet sind.

16. Wendeeinrichtung nach einem der Ansprüche 1 bis 15,
**dadurch gekennzeichnet,**
**daß** die Winkel (α) der Halteflächen (22) der Haltekrägen (14) an die Winkelstellung (β) der Flanken (23) der Riemen (17, 18) am Ort der jeweiligen Rolle (3, 4, 5, 6, 11, 12, 13, 18 oder 24) angepaßt sind.

17. Wendeeinrichtung nach einem der Ansprüche 1 bis 16,
**dadurch gekennzeichnet,**
**daß** zumindest eine zusätzliche Weghalterolle (24) für die Riemen (7, 8) angeordnet ist.

18. Wendeeinrichtung nach Anspruch 16,
**dadurch gekennzeichnet,**
**daß** die mindestens eine Weghalterolle (24) beidseitig Haltekrägen (14) aufweist.

19. Wendeeinrichtung nach Anspruch 17 oder 18,
**dadurch gekennzeichnet,**
**daß** mindestens eine Weghalterolle (24) an den gutführenden Trums (7', 8') der Riemen (7, 8) angeordnet ist.

20. Wendeeinrichtung nach Anspruch 17, 18 oder 19,
**dadurch gekennzeichnet,**
**daß** mindestens eine Weghalterolle (24) an den rückführenden Trums (7", 8") der Riemen (7, 8) angeordnet ist.

21. Wendeeinrichtung nach Anspruch 20,
**dadurch gekennzeichnet,**
**daß** die mindestens eine Weghalterolle (24) derart angeordnet ist, daß sie eine Kollision des Gutes (2) mit den rückführenden Trums (7", 8") der Riemen (7, 8) verhindert.

## Claims

1. Inverter (1) for thin flat products (2), in particular for printing substrates in a printing machine, with belts (7, 8) respectively positioned over two deflection pulleys (3, 4, 5, 6) that are together set at 180° between the deflection pulleys (3, 4, 5, 6), in which case, viewed in transport direction (9), after the setting region (10), at least three guide rolls (11, 12, 13) are mounted on the respective supporting strand sides (7', 8') of belts (7, 8) in alternating arrangement,
**characterized in that**,
in so doing, at least one of the guide rolls (11, 12, 13) is equipped, at least on one side, with a retaining collar (14) guiding a belt (7, 8) at the retaining surface (22) of the retaining collar (14).

2. Inverter according to Claim 1,
**characterized in that**
a retaining collar (14) is situated on the side (15) on which the outer edge (16) of product (2) moves upward after the setting region (10).

3. Inverter according to Claim 2,
**characterized in that**
the second upper guide roll (13) after the setting region (10) has a retaining collar (14).

4. Inverter according to Claim 1, 2 or 3,
**characterized in that,**
after the setting region (10), two upper (11, 13) and one lower guide roll (12) are arranged.

5. Inverter according to one of the Claims 1 through 4,
**characterized in that**
guide rolls (11, 12, 13) lie against the belts (7, 8) so that they are deflected from the linear direction (25).

6. Inverter according to one of the Claims 1 through 5,
**characterized in that**
at least one guide roll (18) is also arranged in or before the setting region (10).

7. Inverter according to Claim 6,
**characterized in that**
the guide roll (18) is mounted under the supporting strand sides (7', 8') of belts (7, 8).

8. Inverter according to one of the Claims 1 through 7,
**characterized in that**
at least one guide device (19, 20, 21) is arranged to guide the product (2) on at least one outer side (16, 16').

9. Inverter according to Claim 8,
**characterized in that**
a guide device (19) is arranged to guide the outer edge (16') that moves downward after the setting region (10).

10. Inverter according to Claim 8 or 9,
**characterized in that**
guide device (19) is configured such that it lifts the outer edge (16') to zenith.

11. Inverter according to one of the Claims 8 through 10,
**characterized in that**
a guide device (20) is provided which lifts the upward moving edge (16) on the horizontal plane toward the end of inversion.

12. Inverter according to one of the Claims 8 through 11,
**characterized in that**
a guide device (21) is arranged that supports the downward moving edge (16') in the horizontal plane toward the end of inversion.

13. Inverter according to one of the Claims 1 through 12,
**characterized in that**
the belts (7, 8) are configured as V belts.

14. Inverter according to one of the Claims 1 through 13,
**characterized in that**
the deflection pulleys (3, 4, 5, 6) are equipped with retaining collars (14) on both sides, at least where they serve as driving rollers.

15. Inverter according to one of the Claims 1 through 14,
**characterized in that**
the retaining collars (14) are freely rotatable relative to rolls (3, 4, 5, 6, 11, 12, 13, 18, 24).

16. Inverter according to one of the Claims 1 through 15,
**characterized in that**
the angles (α) of the retaining surfaces (22) of the retaining collars (14) are adjusted to the angular position (β) for the flanks (23) of the belts (17, 18) at the location of the corresponding roll (3, 4, 5, 6, 11, 12, 13, 18 or 24).

17. Inverter according to one of the Claims 1 through 16,
**characterized in that**
at least one additional path-holding roll (24) is arranged for the belts (7, 8).

18. Inverter according to Claim 16,
**characterized in that**
at least one path-holding roll (24) has retaining collars (14) on both sides.

19. Inverter according to Claim 17 or 18,
**characterized in that**
at least one path-holding roll (24) is arranged on the product-supporting strand sides (7', 8') of the belts (7, 8).

20. Inverter according to Claim 17, 18 or 19,
**characterized in that**
at least one path-holding roll (24) is arranged on the return side (7", 8") of the belts (7, 8).

21. Inverter according to Claim 20,
**characterized in that**
said at least one path-holding roll (24) is arranged such that it prevents a collision of the product (2) with the return sides (7", 8") of the belts (7, 8).

## Revendications

1. Dispositif de retournement (1) pour produits (2) minces et plans, notamment pour supports d'impression dans une machine d'impression, ce dispositif comprenant des courroies (7, 8) passant chacune par deux poulies de renvoi (3, 4, 5, 6) et se croisant à 180° entre les poulies de renvoi (3, 4, 5, 6), dans lequel, vues dans le sens de transport (9), au moins trois poulies de guidage (11, 12, 13) sont fixées, après la zone de croisement (10), sur les brins porteurs (7', 8') des courroies (7, 8) selon une disposition alternante,
**caractérisé en ce que**
au moins l'une des poulies de guidage (11, 12, 13) comprend, sur au moins un côté, un rebord de maintien (14) avec un appui pour la courroie (7, 8) au niveau de la surface d'appui (22) du rebord de maintien (14).

2. Dispositif de retournement selon la revendication 1,
**caractérisé en ce que**
un rebord de maintien (14) se trouve sur le côté (15) de la poulie où le bord extérieur (16) du produit (2) se déplace vers le haut après la zone de croisement (10).

3. Dispositif de retournement selon la revendication 2,
**caractérisé en ce que**
la deuxième poulie de guidage supérieure (13) comprend un rebord de maintien (14) après la zone de croisement (10).

4. Dispositif de retournement selon la revendication 1, 2 ou 3,
**caractérisé en ce que**
deux poulies de guidage supérieures (11, 13) et une poulie de guidage inférieure (12) sont prévues après la zone de croisement (10).

5. Dispositif de retournement selon l'une quelconque des revendications 1 à 4,
**caractérisé en ce que**
les poulies de guidage (11, 12, 13) s'appuient sur les courroies (7, 8) de façon à dévier ces dernières par rapport à leur orientation linéaire (25).

6. Dispositif de retournement selon l'une quelconque des revendications 1 à 5,
**caractérisé en ce que**
au moins une poulie de guidage (18) est également disposée dans la zone de croisement (10) ou en face de cette dernière.

7. Dispositif de retournement selon la revendication 6,
**caractérisé en ce que**
la poulie de guidage (18) est disposée au-dessous des brins porteurs (7', 8') des courroies (7, 8).

8. Dispositif de retournement selon l'une quelconque des revendications 1 à 7,
**caractérisé en ce que**
au moins un dispositif de guidage (19, 20, 21) est prévu pour guider le produit (2) sur au moins l'un de ses bords extérieurs (16, 16').

9. Dispositif de retournement selon la revendication 8,
**caractérisé en ce que**
un dispositif de guidage (19) est prévu pour assurer le guidage du bord extérieur (16') qui se déplace vers le bas après la zone de croisement.

10. Dispositif de retournement selon la revendication 8 ou 9,
**caractérisé en ce que**
un dispositif de guidage (19) est réalisé de façon à soulever le bord extérieur (16') vers le zénith.

11. Dispositif de retournement selon l'une quelconque des revendications 8 à 10,
**caractérisé en ce que**
un dispositif de guidage (20) est prévu pour soulever le bord (16) se déplaçant vers le haut vers la fin du retournement pour s'aligner au plan horizontal.

12. Dispositif de retournement selon l'une quelconque des revendications 8 à 11,
**caractérisé en ce que**
un dispositif de guidage (21) est prévu pour assurer un appui contre le bord (16') se déplaçant vers le bas vers la fin du retournement lorsqu'il s'aligne au plan horizontal.

13. Dispositif de retournement selon l'une quelconque des revendications 1 à 12,
**caractérisé en ce que**
les courroies (7,8) sont réalisées sous la forme trapézoïdale.

14. Dispositif de retournement selon l'une quelconque des revendications 1 à 13,
**caractérisé en ce que**
les poulies de renvoi (3, 4, 5, 6) sont munies de rebords de maintien (14) sur les deux côtés de la poulie et ce, au moins aux endroits où elles sont utilisées comme poulies d'entraînement.

15. Dispositif de retournement selon l'une quelconque des revendications 1 à 14,
**caractérisé en ce que**
les rebords de maintien (14) sont conçus de façon à être en rotation libre par rapport aux poulies (3, 4, 5, 6, 11, 12, 13, 18, 24).

16. Dispositif de retournement selon l'une quelconque des revendications 1 à 15,
**caractérisé en ce que**
les angles (α) des surfaces d'appui (22) des rebords de maintien (14) sont adaptés à la position angulaire (β) des faces latérales (23) des courroies (17, 18) au niveau de la poulie correspondante (3, 4, 5, 6, 11, 12, 13, 18 ou 24).

17. Dispositif de retournement selon l'une quelconque des revendications 1 à 16,
**caractérisé en ce que**
au moins une poulie d'appui (24) supplémentaire est prévue pour les courroies (7, 8).

18. Dispositif de retournement selon la revendication 16,
**caractérisé en ce que**
la ou les poulies d'appui (24) comprennent des rebords de maintien (14) sur les deux côtés.

19. Dispositif de retournement selon la revendication 17 ou 18,
**caractérisé en ce que**
au moins une poulie d'appui (24) est disposée sur les brins porteurs (7', 8') des courroies (7, 8).

20. Dispositif de retournement selon l'une quelconque des revendications 17, 18 ou 19,
**caractérisé en ce que**
au moins une poulie d'appui (24) est disposée sur les brins de retour (7", 8") des courroies (7, 8).

21. Dispositif de retournement selon la revendication 20,
**caractérisé en ce que**
la ou les poulies d'appui (24) sont disposées de façon à empêcher toute collision entre le produit (2) et les brins de retour (7", 8") des courroies (7, 8).
